# FASCICULE DE BREVET EUROPEEN

(11) **EP 0 620 028 B1**
(45) Date de publication et mention de la délivrance du brevet: **23.10.1996**
(21) Numéro de dépôt: 94420120.1
(22) Date de dépôt: 13.04.1994
(51) Int. Cl.: A63C 5/04, A63C 5/07

(54) **Ski comportant des chants et une coque supérieure**
Ski mit Seitenwangen und Oberschale
Ski with side walls and upper shell

(30) Priorité: 16.04.1993 FR 9304728
(43) Date de publication de la demande: 19.10.1994
(73) Titulaire: SKIS ROSSIGNOL S.A., F-38509 Voiron Cédex (FR)
(72) Inventeur: Abondance, Roger, F-38140 La Murette (FR)
(74) Mandataire: Maureau, Philippe

(56) Documents cités:
- EP-A- 0 490 044
- EP-A- 0 543 743
- DE-A- 4 130 110

## Description

La présente invention a pour objet un ski, et notamment un ski alpin comportant des chants et une coque supérieure.

Un ski traditionnel comprend une surface inférieure constituée par une semelle bordée de carres longitudinales, sur lesquelles reposent des chants rigides, par exemple en ABS ou en stratifié phénolique. Ces chants, qui s'étendent sur toute la hauteur du ski sont généralement perpendiculaires à la semelle de celui-ci. Entre les chants, est disposé le noyau, qui peut être réalisé de différentes façons, éventuellement avec des éléments de renforcement, le noyau étant lui-même recouvert par une paroi supérieure, qui repose également sur la paroi supérieure des chants.

L'avantage d'un tel ski est que la rigidité des chants assure une excellente transmission des efforts exercés par le skieur sur la surface de la neige.

Il est de plus en plus fréquent, pour des raisons esthétiques, et pour des raisons d'industrialisation de la fabrication des skis, de réaliser des skis en forme, c'est-à-dire des skis de section non rectangulaire, possédant une coque formant la face supérieure et les faces latérales du ski, ces faces latérales étant éventuellement inclinées sur au moins une partie de leur hauteur. Dans une telle hypothèse, le noyau peut être réalisé en mousse de matière synthétique, par exemple de polyuréthanne, qui possède d'excellentes propriétés de stabilité dans le temps, tout en étant d'un poids peu élevé.

Toutefois, ce dernier type de ski, illustré notamment par les documents FR 2 611 518, US 3 272 522 et FR 2 522 976, ne donne pas toujours entière satisfaction du fait que la transmission des efforts sur les carres à partir de la face supérieure du ski n'est pas réalisée de façon suffisamment ferme, compte tenu de l'absence de chants et de l'inclinaison des parois latérales. Cette transmission se fait seulement par des feuilles de renforcement de la coque, qui sont plaquées contre les flancs inclinés et qui prennent un appui ponctuel sur les carres. Ces skis possèdent donc des caractéristiques de comportement qui ne peuvent pas satisfaire totalement aux critères d'exigence requis, notamment en compétition, où la précision de guidage souhaitée pour les skis, impose une transmission aussi parfaite que possible des efforts depuis la face supérieure du ski vers les carres.

Généralement, les coques constituant les skis modernes comprennent un élément supérieur de protection supportant le décor du ski, recouvrant une armature en tissu de verre contenant éventuellement du carbone ou des fibres aramide constituant le renfort supérieur du ski. Ce tissu de renfort pourrait, dans la partie supérieure correspondant à la face supérieure du ski, n'être constitué que de fibres unidirectionnelles. Toutefois, il est impératif que les rabats, constituant les faces latérales du ski, comportent des fibres orientées dans le sens de la trame, nécessaires à l'obtention d'une résistance, notamment en torsion, suffisante, et procurant un appui sur les carres. Il est donc nécessaire d'utiliser des tissus comportant une chaîne et une trame, même si cette structure est surdimensionnée pour la réalisation de la surface supérieure du ski qui doit assurer principalement une résistance en flexion simple du ski.

Le but de l'invention est de fournir un ski, dans lequel la transmission des efforts depuis la face supérieure du ski vers les carres soit réalisée dans les meilleurs conditions possibles, et qui comporte une coque formant sa face supérieure et au moins une partie de ses faces latérales, afin de posséder de bonnes qualités esthétiques.

A cet effet, le ski qu'elle concerne, comprenant un noyau de remplissage, par exemple en mousse de polyuréthanne, et une face inférieure équipée d'une semelle de glissement centrale et délimitée par deux carres métalliques longitudinales, ainsi que des feuilles de renforcement et de décoration, est caractérisé en ce qu'il comprend des éléments de renforcement longitudinaux qui, prenant appui chacun sur une carre et formant les chants du ski, servent à l'appui et à la fixation des bords de la coque, la hauteur des éléments de renforcement étant sensiblement égale, dans au moins une zone du ski, à la hauteur de celui-ci, tandis que dans au moins une autre zone du ski, la hauteur des éléments de renforcement est inférieure à la hauteur du ski, et la coque présente au moins une partie inclinée de haut en bas et de l'intérieur vers l'extérieur.

Ce ski possède des éléments de renforcement longitudinaux formant chants, qui prennent appui sur les carres et qui assurent une bonne transmission depuis la face supérieure du ski vers les carres. En outre, le fait que la paroi supérieure du ski soit constituée par une coque confère à celui-ci d'intéressantes qualités esthétiques, permet une industrialisation de sa fabrication, et permet de disposer, dans certaines zones du ski, de parois latérales pour partie inclinées, ce qui permet d'adapter les caractéristiques du ski au type d'utilisation envisagée.

Selon une première forme d'exécution, dans la zone de patin, la hauteur d'au moins un élément de renforcement est inférieure à la hauteur du ski, la coque présentant au moins une partie inclinée correspondante, tandis que dans au moins une des zones d'extrémité, la hauteur d'au moins un élément de renforcement est sensiblement égale à la hauteur du ski.

Dans ces zones d'extrémité, spatule et talon, la section du ski correspond à celle d'un ski traditionnel, tandis que dans la zone de patin, ce ski comporte, sur une partie de sa hauteur, et au moins de l'un de ses côtés, une partie inclinée appartenant à la coque.

Selon une autre forme d'exécution, dans la zone de patin, la hauteur d'au moins un élément de renforcement est sensiblement égale à la hauteur du ski, tandis que dans au moins une des zones d'extrémités, la hauteur d'au moins un élément de renforcement est inférieure à la hauteur du ski, la coque présentant au moins une partie inclinée correspondante.

Dans sa zone de patin, ce ski présente une section correspondant à celle d'un ski traditionnel, tandis que dans ses zones d'extrémité, spatule et talon, le ski comporte au moins sur l'un de ses bords une surface inclinée résultant de la présence de la coque. Ce dernier type de ski permet un bon accrochage sur neige dure, compte tenu de la bonne transmission des efforts exercés sur la surface de la neige vers la surface supérieure du ski, dans la zone de patin, et un bon comportement en neige poudreuse, compte tenu de l'effilement des zones d'extrémité, spatule et talon.

Avantageusement, le tissu de renforcement supérieur de la coque est constitué par des fibres unidirectionnelles orientées uniquement dans le sens longitudinal du ski, ce qui constitue un facteur d'économie, sans nuire aux qualités du ski.

Les deux éléments de renforcement peuvent être symétriques par rapport à un plan médian longitudinal du ski ou dissymétriques par rapport à ce plan. C'est ainsi qu'un ski peut être dissymétrique, et les deux skis constitutifs d'une même paire présenter une symétrie par rapport à un plan médian longitudinal passant entre les deux skis, les deux éléments de renforcement appartenant aux deux skis, disposés au niveau des bords en regard de ceux-ci, possédant une hauteur sensiblement égale à la hauteur du ski, sur au moins une partie de la longueur de celui-ci, tandis que les éléments de renforcement correspondant aux deux bords extérieurs possèdent une hauteur qui varie, sur la longueur du ski, par rapport à la hauteur totale du ski. Cela permet de privilégier l'accrochage du ski en ayant un élément de renforcement efficace sur au moins une partie de sa longueur au niveau du bord d'appui intérieur, tout en affinant le bord extérieur, grâce à la présence d'au moins une partie inclinée de la coque, pour faciliter les évolutions en neige poudreuse.

Conformément à une forme d'exécution de ce ski, chaque partie inclinée de la coque se termine, vers le bas, par un retour parallèle au plan de la semelle, qui prend appui sur la face supérieure d'un élément de renforcement formant chant.

De toute façon, l'invention sera bien comprise à l'aide de la description qui suit, en référence au dessin schématique annexé, représentant à titre d'exemples non limitatifs, deux formes d'exécution de ce ski :
Figures 1 et 2 sont deux vues respectivement de côté et de dessus d'un premier ski ;
Figures 3 et 4 en sont deux vues en coupe transversale respectivement selon les lignes III-III et IV-IV de figure 1;
Figures 5 et 6 sont deux vues respectivement de côté et de dessus d'un second ski ;
Figures 7 et 8 en sont deux vues en coupe transversale respectivement selon les lignes VII-VII et VIII-VIII de figure 5.

Le ski représenté aux figures 1 à 4 comprend, de façon connue, une zone de patin 2, une zone de spatule 3 et une zone de talon 4. Ce ski comprend une face inférieure équipée d'une semelle de glissement 5 délimitée par deux carres métalliques 6, sur lesquelles sont en appui deux renforts longitudinaux 7 formant les chants du ski. La partie supérieure du ski est constituée par une coque 8, par exemple en matière synthétique thermoformée contre la face intérieure de laquelle est plaquée une bande de renfort 11, l'âme du ski étant constituée par un noyau de remplissage 9, par exemple en mousse de polyuréthanne.

Dans la forme d'exécution représentée aux figures 1 à 4, chaque renfort longitudinal possède, dans la zone de patin, une hauteur sensiblement inférieure à la hauteur du ski, et sert de support à la coque 8 qui comprend un retour 10, sensiblement parallèle à la semelle 5, prenant appui sur le renfort 7 correspondant, ce retour étant prolongé par une partie 12 inclinée de haut en bas et de l'intérieur vers l'extérieur, cette partie inclinée 12 étant elle-même raccordée à la face supérieure 13, qui est parallèle à la semelle 5.

Dans les zones d'extrémité 3 et 4, la hauteur de chaque renfort longitudinal 7 est sensiblement égale à la hauteur du ski, de telle sorte que la coque 8 prend directement appui, par sa face supérieure plane 13, sur les faces supérieures des renforts longitudinaux 7.

Cette structure permet de disposer d'un ski qui possède une section rectangulaire dans ses zones d'extrémité, et qui possède des parois latérales pour partie inclinée dans sa zone de patin.

Dans une telle structure la hauteur du renfort longitudinal 7 peut être constante sur toute la longueur du ski.

Les figures 5 à 8 représentent une autre forme d'exécution d'un ski.

Dans ce ski, la hauteur de chaque élément de renforcement 17 formant chant est sensiblement égale à la hauteur du ski dans la zone de patin de celui-ci, comme montré notamment à la figure 8. Au contraire, dans les zones d'extrémité du ski, la hauteur de chaque élément de renforcement 17 est sensiblement inférieure à la hauteur du ski. Dans ces conditions, la coque 18 comporte, dans ses zones d'extrémité, deux retours 20, sensiblement parallèles à la semelle 5, prenant appui sur les faces supérieures des deux éléments de renforcement 17. Les deux retours 20 sont reliés à la face supérieure 23 de la coque par deux parties 22 inclinées de haut en bas et de l'intérieur vers l'extérieur. Dans la partie centrale du ski ou zone de patin, la face supérieure 23 de la coque prend appui directement sur les faces supérieures des deux éléments de renforcement 17.

Les deux skis, qui viennent d'être décrits ci-dessus, permettent d'allier les avantages des skis à chants en matière de performance, et les avantages des skis à coque en matière d'industrialisation et de qualité de finition.

Il va de soi que les skis, décrits ci-dessus, pourraient être susceptibles de variantes, les parties inclinées de la coque pouvant ne se trouver que sur l'un des deux bords du ski, ou que dans une zone d'extrémité de celui-ci, les surfaces extérieures des éléments de renforcement pouvant être inclinées par rapport à la perpendiculaire au plan de la semelle d'un angle constant ou variable sur la longueur du ski, sans que l'on sorte pour autant du cadre de l'invention.

## Revendications

1. Ski comportant des chants et une coque supérieure, comprenant un noyau de remplissage (9), par exemple en mousse de polyuréthanne, et une face inférieure équipée d'une semelle de glissement centrale (5) et délimitée par deux carres (6) métalliques longitudinales ainsi que des feuilles de renforcement et de décoration, caractérisé en ce qu'il comprend des éléments de renforcement longitudinaux (7, 17) qui, prenant appui chacun sur une carre (6) et formant les chants du ski, servent à l'appui et à la fixation des bords de la coque (8, 18), la hauteur des éléments de renforcement (7, 17) étant sensiblement égale, dans au moins une zone du ski, à la hauteur de celui-ci, tandis que dans au moins une autre zone du ski, la hauteur des éléments de renforcement (7, 17) est inférieure à la hauteur du ski, et la coque (8) présente au moins une partie inclinée (12, 22) de haut en bas et de l'intérieur vers l'extérieur.

2. Ski selon la revendication 1, caractérisé en ce que, dans la zone de patin (2), la hauteur d'au moins un élément de renforcement (7) est inférieure à la hauteur du ski, la coque (8) présentant au moins une partie inclinée (12) correspondante, tandis que dans au moins une des zones d'extrémité (3, 4), la hauteur d'au moins un élément de renforcement (7) est sensiblement égale à la hauteur du ski.

3. Ski selon la revendication 1, caractérisé en ce que, dans la zone de patin (2), la hauteur d'au moins un élément de renforcement (17) est sensiblement égale à la hauteur du ski, tandis que dans au moins une des zones d'extrémité (3, 4), la hauteur d'au moins un élément de renforcement (17) est inférieure à la hauteur du ski, la coque (18) présentant au moins une partie inclinée (22) correspondante.

4. Ski selon l'une quelconque des revendications 1 à 3, caractérisé en ce que ses deux éléments de renforcement (7, 17) formant chants sont symétriques par rapport à son plan médian longitudinal.

5. Ski selon l'une quelconque des revendications 1 à 3, caractérisé en ce que ses deux éléments de renforcement (7, 17) formant chants sont dissymétriques par rapport à son plan médian longitudinal.

6. Ski selon l'une quelconque des revendications 1 à 5, caractérisé en ce que chaque partie inclinée (12, 22) de la coque (8, 18) se termine, vers le bas, par un retour (10, 20) parallèle au plan de la semelle, qui prend appui sur la face supérieure d'un élément de renforcement (7, 17) formant chant.

7. Ski selon l'une quelconque des revendications 1 à 6, caractérisé en ce que les surfaces extérieures des éléments de renforcement sont inclinées par rapport à la perpendiculaire au plan de la semelle (5) d'un angle constant ou variable sur la longueur du ski.

8. Ski selon l'une quelconque des revendications 1 à 7, caractérisé en ce que le tissu de renforcement supérieur de la coque est constitué par des fibres unidirectionnelles orientées dans le sens longitudinal du ski.

## Claims

1. Ski comprising narrow sides and an upper shell, comprising a filling core, for example made of polyurethane foam, and a lower face equipped with a central sliding sole and delimited by two longitudinal metal edges, as well as reinforcement and decoration sheets, characterized in that it comprises longitudinal reinforcement elements which, each being supported on an edge and forming the narrow sides of the ski, serve for the support and the fixing of the sides of the shell, the height of the reinforcement elements being essentially equal, in at least one zone of the ski, to the height of the latter while, in at least one other zone of the ski, the height of the reinforcement elements is smaller than the height of the ski, and the shell has at least one part which is inclined from the top to the bottom and from the inside towards the outside.

2. Ski according to Claim 1, characterized in that, in the central zone, the height of at least one reinforcement element is smaller than the height of the ski, the shell having at least one corresponding inclined part while, in at least one of the end zones, the height of at least one reinforcement element is essentially equal to the height of the ski.

3. Ski according to Claim 1, characterized in that, in the central zone, the height of at least one reinforcement element is essentially equal to the height of the ski while, in at least one of the end zones, the height of at least one reinforcement element is smaller than the height of the ski, the shell having at least one corresponding inclined part.

4. Ski according to any one of Claims 1 to 3, characterized in that its two reinforcement elements which form narrow sides are symmetrical in relation to its longitudinal median plane.

5. Ski according to any one of Claims 1 to 3, characterized in that its two reinforcement elements which form narrow sides are unsymmetrical in relation to its longitudinal median plane.

6. Ski according to any one of Claims 1 to 5, characterized in that each inclined part of the shell ends, towards the bottom, in a return which is parallel to the plane of the sole and is supported on the upper face of a reinforcement element which forms a narrow side.

7. Ski according to any one of Claims 1 to 6, characterized in that the external surfaces of the reinforcement elements are inclined in relation to the perpendicular to the plane of the sole at an angle which is constant or variable over the length of the ski.

8. Ski according to any one of Claims 1 to 7, characterized in that the upper reinforcement fabric of the shell is constituted by unidirectional fibres oriented in the longitudinal direction of the ski.

## Patentansprüche

1. Ski mit Seitenflächen und einer oberen Schale, der einen Füllkern (9), beispielsweise aus Polyurethanschaum, und eine untere Fläche aufweist, die mit einer zentralen Gleitsohle (5) ausgerüstet und durch zwei longitudinale Metallkrempen (6) begrenzt ist, sowie mit Verstärkungs- und Dekorschichten,
dadurch **gekennzeichnet,**
daß er longitudinale Verstärkungselemente (7, 17) umfaßt, die, wobei sie jeweils auf einer Krempe (6) ruhen und die Seitenflächen des Skis bilden, zur Auflage und zur Befestigung der Ränder der Schale (8, 18) dienen, wobei die Höhe der Verstärkungselemente (7, 17) in wenigstens einem Bereich des Skis im wesentlichen gleich der Höhe desselben ist, während in wenigstens einem anderen Bereich des Skis die Höhe der Verstärkungselemente (7, 17) kleiner als die Höhe des Skis ist, und daß die Schale (8) wenigstens einen von oben nach unten und von innen nach außen geneigten Teil (12, 22) aufweist.

2. Ski nach Anspruch 1,
dadurch **gekennzeichnet,**
daß in dem Kufenbereich (2) die Höhe wenigstens eines Verstärkungselements (7) kleiner als die Höhe des Skis ist, wobei die Schale (8) wenigstens einen entsprechenden geneigten Teil (12) aufweist, während in wenigstens einem der Endbereiche (3, 4) die Höhe wenigstens eines Verstärkungselements (7) im wesentlichen gleich der Höhe des Skis ist.

3. Ski nach Anspruch 1,
dadurch **gekennzeichnet,**
daß in dem Kufenbereich (2) die Höhe wenigstens eines Verstärkungselements (17) im wesentlichen gleich der Höhe des Skis ist, während in wenigstens einem der Endbereiche (3, 4) die Höhe wenigstens eines Verstärkungselements (17) kleiner als die Höhe des Skis ist, wobei die Schale (18) wenigstens einen entsprechenden geneigten Teil (22) aufweist.

4. Ski nach einem der Ansprüche 1 bis 3,
dadurch **gekennzeichnet,**
daß seine zwei Seitenflächen bildende Verstärkungselemente (7, 17) symmetrisch bezüglich seiner longitudinalen Mittelebene sind.

5. Ski nach einem der Ansprüche 1 bis 3,
dadurch **gekennzeichnet,**
daß seine zwei Seitenflächen bildende Verstärkungselemente (7, 17) asymmetrisch bezüglich seiner longitudinalen Mittelebene sind.

6. Ski nach einem der Ansprüche 1 bis 5,
dadurch **gekennzeichnet,**
daß jeder geneigte Teil (12, 22) der Schale (8, 18) in Richtung nach unten durch eine Gegenbiegung parallel zur Ebene der Sohle endet, die auf der oberen Fläche eines eine Seitenfläche bildenden Verstärkungselements (7, 17) ruht.

7. Ski nach einem der Ansprüche 1 bis 6,
dadurch **gekennzeichnet,**
daß die Außenflächen der Verstärkungselemente bezüglich einer Senkrechten zur Ebene der Sohle (5) unter einem Winkel geneigt sind, der über die Länge des Skis konstant oder variabel ist.

8. Ski nach einem der Ansprüche 1 bis 7,
dadurch **gekennzeichnet,**
daß das obere Verstärkungsgewebe der Schale durch unidirektionelle Fasern gebildet ist, die in Längsrichtung des Skis orientiert sind.
